# EUROPÄISCHE PATENTSCHRIFT

(11) **EP 0 687 509 B1**
(45) Veröffentlichungstag und Bekanntmachung des Hinweises auf die Patenterteilung: **15.07.1998**
(21) Anmeldenummer: 95109901.9
(22) Anmeldetag: 23.11.1992
(51) Int. Cl.: B08B 1/00, B08B 3/02

(54) **Hochdruck-Reiniger**
High pressure cleaner
Nettoyeur à haute pression

(30) Priorität: 22.11.1991 DE 4138451
(43) Veröffentlichungstag der Anmeldung: 20.12.1995
(62) Teilanmeldung aus: 92923771.7
(73) Patentinhaber: Kränzle, Josef, D-89257 Illertissen (DE)
(72) Erfinder: Kränzle, Josef, D-89257 Illertissen (DE)
(74) Vertreter: Fiener, Josef

(56) Entgegenhaltungen:
- EP-A- 0 249 153
- DE-A- 3 400 568
- DE-U- 9 104 335
- GB-A- 2 084 685
- GB-A- 2 228 558
- US-A- 5 014 385

## Beschreibung

Die Erfindung betrifft einen Hochdruck-Reiniger mit den oberbegrifflichen Merkmalen des Patentanspruches 1.

Aus dem DE-GM 91 04 335 ist ein Hochdruckreinigungsgerät bekannt, das zur Vermeidung des relativ anstrengenden Tragens des Gerätes an der Unterseite des Gerätegehäuses Rollen vorsieht, damit insbesondere schwerere Hochdruck-Reiniger leichter transportiert werden können. Zudem ist ein bügelförmiger Transportgriff vorgesehen, so daß der Hochdruck-Reiniger auch über längere Strecken ohne große Anstrengung zum jeweiligen Einsatzort transportiert werden kann. Bei derartigen Hochdruck-Reinigern wird jedoch zum Betrieb umfangreiches Zubehör benötigt, nämlich eine Waschpistole, zumindest eine Sprühlanze, ein Druckschlauch und ein Elektrokabel, das ohne geeignete Aufnahmen an dem Gerät gesondert transportiert werden muß. Auch bei der Lagerung des Hochdruck-Reinigers wird dieses Zubehör meist nur lose neben das Gerät gelegt, so daß hierdurch beträchtlicher Lagerplatz verlorengeht. In der oben genannten Druckschrift sind keine Vorschläge zur Lagerung und zum Transport des zum Betrieb des Hochdruck-Reinigers erforderlichen Zubehörs enthalten.

In der EP-B-0 249 153 ist ein tragbarer Hochdruck-Reiniger beschrieben, an dessen Gehäuse mehrere seitlich abkragende Ansätze zum Auflegen und Festklemmen der zur Waschpistole gehörigen Sprühlanzen vorgesehen sind. Desweiteren ist an der Rückseite des Gehäuses eine nach oben offene Trommel vorgesehen, in die der Druckschlauch eingelegt werden kann. Dies erfordert jedoch ein exaktes Aufrollen des Druckschlauches, was erhebliche Zeit benötigen kann. Der Transport dieses tragbaren Hochdruck-Reinigers ist insbesondere bei leistungsstarker Ausführung aufgrund des relativ hohen Gewichtes beschwerlich. Zudem können die Zubehörteile, z. B. beim Anstoßen an einer Tür, leicht aus ihren Aufnahmen herausfallen.

Aus der DE-A-34 00 568 ist ein Hochdruck-Reiniger bekannt, bei dem die gesamte Sprühlanze zur Verhinderung des Einfrierens des Handgriffes in eine beheizbare, unten offene Aufnahmekammer eingesteckt werden kann. Die rohrförmige Aufnahmekammer ist hierbei schräg nach unten ausgerichtet, so daß diese Halterung beträchtlichen Platz beansprucht.

Demzufolge liegt der Erfindung die Aufgabe zugrunde, für die zum Betrieb des Hochdruck-Reinigers benötigten Zubehörteile eine platzsparende und sichere Transport- und Lagerungsmöglichkeit zu schaffen, wobei zudem ein Zugriff auf die Zubehörteile und eine Inbetriebnahme leicht und schnell möglich ist.

Diese Aufgabe wird gelöst durch einen Hochdruck-Reiniger gemäß den Merkmalen des Patentanspruches 1.

Durch die am Gehäuse vorgesehenen Steckaufnahmen zum Einstecken der Waschpistole und der Sprühlanze sind diese beim Transport sicher gehalten und für den Einsatz immer griffbereit. Hierbei kann auch der Druckschlauch angeschlossen bleiben, so daß insbesondere bei wechselnder Einsatzstelle, z. B. bei der Fassadenreinigung, ein zeitsparender Transport und ein schneller Zugriff bzw. Zurückstecken der Waschpistole ermöglicht ist. Durch das getrennte Einstecken der Waschpistole einerseits und der zugehörigen Sprühlanze andererseits in je eine Steckaufnahme ist die Gesamthöhe des Hochdruckreinigers beim Abstellen relativ gering, so daß nur wenig Platz beansprucht wird.

Von Bedeutung sind weiterhin die an dem Gehäuse angebrachten, voneinander beabstandeten Schlauchhaken, deren Enden einander zugewandt sind. Hierdurch kann der Druckschlauch ohne aufwendiges Einrollen auf einen bestimmten Durchmesser zwischen die Schlauchhaken geklemmt und fixiert werden. Dabei ist es auch möglich, einzelne Schlaufen je nach Bedarf herauszunehmen, ohne daß die gesamte Aufwicklung gestört würde. Durch das einfache Einstecken der Schlauchschlaufen kann der Druckschlauch an der Waschpistole angeschlossen bleiben. Die Schlauchschlaufen nehmen in der Befestigungsposition zwischen den beiden Schlauchhaken eine etwa 8-förmige Lage ein, so daß der Druckschlauch aufgrund seiner Eigenelastizität sicher gehalten ist.

Von weiterer Bedeutung ist die Ausführung der Kabelaufnahme, wobei das Umwickeln um zwei Kabelhaken an sich bekannt ist. Das Auf- und Abwickeln nimmt jedoch längere Zeit in Anspruch, während bei einer Umwicklung nur eines Kabelhakens die Gefahr besteht, daS das Kabel beim Transport herunterfällt. Durch die nunmehr vorgeschlagene Beweglichkeit der Kabelhaken zueinander bzw. voneinander weg, kann eine aufgewickelte Kabelrolle bei zueinander verschobenen Kabelhaken über beide Kabelhaken gestülpt werden und dann einer der Kabelhaken von dem anderen weggeschoben werden, so daß die Kabelrolle formschlüssig in den Vertiefungen der Kabelhaken gehalten ist. Zum Abnehmen der Kabelrolle kann wiederum der eine Kabelhaken relativ zum anderen bewegt werden, so daß die Kabelrolle in einfacher Weise abgenommen werden kann. In bevorzugter Ausführung ist hierbei der verschiebbare Kabelhaken an einem Zusatzbehälter für Reinigungschemikalien vorgesehen, der an einem Transportgriff für den Hochdruck-Reiniger verschiebbar befestigt ist.

Weitere vorteilhafte Ausgestaltungen sind Gegenstand der abhängigen Ansprüche.

Nachfolgend wird ein Ausführungsbeispiel anhand der Zeichnungen näher erläutert und beschrieben. Es zeigen:
- Fig. 1: eine Vorderansicht eines Hochdruck-Reinigers;
- Fig. 2: eine Seitenansicht des Hochdruck-Reinigers gemäß Fig. 1;
- Fig. 3: eine Rückansicht des Hochdruck-Reinigers gemäß Fig. 1 und 2;
- Fig. 4: eine Schnittdarstellung gemäß der Schnittlinie A-A in Fig. 1; und
- Fig. 5: eine Schnittdarstellung entlang der Linie B-B in Fig. 2.

In Fig. 1 ist ein aufrecht stehender Hochdruck-Reiniger 1 in Vorderansicht dargestellt, der größtenteils von einem Gehäuse 2 umgeben ist. Das Gehäuse 2 ist in der Längsmittelebene geteilt und besteht somit aus zwei Gehäusehalbschalen 3, 4. An der Unterseite des Gehäuses 2 sind Stützräder 5 vorgesehen, die dem leichteren Transport des Hochdruck-Reinigers 1 dienen. Das Gehäuse 2 umschließt einen Elektromotor 6 und eine daran angeflanschte Hochdruck-Pumpe 7 unter Freilassung von deren Kühlrippen. Am oberen Ende der Hochdruck-Pumpe 7 ist ein Pumpenkopf 8 mit verschiedenen Ventilen angeschlossen, an den wiederum ein Hochdruck-Schlauch 9 zur Verbindung mit einer hier nur schematisch dargestellten Waschpistole 10 (doppelt strichpunktiert; vgl. auch Fig. 2) angeschlossen ist. Zusammen mit den Stützrädern 5 dient ein nach oben abstehender Bügel 11 dem leichteren Transport des Hochdruck-Reinigers 1. Bei Nichtbetrieb wird der Hochdruck-Reiniger 1 in der hier dargestellten Position abgestellt. Zwischen den Rohren des bügelförmigen Transportgriffes 11 ist ein Zusatzbehälter 12 für Reinigungschemikalien befestigt, aus dem die Hochdruck-Pumpe 7 bei Bedarf Reinigungszusätze in das Hochdruckwasser ansaugt.

An dem hier linken Ende des Zusatzbehälters 12 ist ein Kabelhaken 13 vorgesehen, der senkrecht über einem weiteren gleichgestalteten Kabelhaken 14 angeordnet ist. Der Kabelhaken 14 ist an dem Gehäuse 2, hier der linken Gehäusehalbschale 3 angegossen. Die beiden Kabelhaken 13 und 14 dienen der Aufnahme eines Kabels 15, wie im Zusammenhang mit Fig. 3 näher erläutert wird.

An den beiden Frontkanten des Gehäuses 2 sind hier zwei köcherartige Steckaufnahmen 16 und 17 zum Einstecken der Waschpistole 10 und einer daran anschließbaren Sprühlanze 18 vorgesehen. Die Waschpistole 10 nimmt zusammen mit der daran anschraubbaren Sprühlanze 18 eine etwa doppelt so große Länge ein wie die Höhe des Hochdruck-Reinigers 1. Somit sind für die Waschpistole 10 mit dem Handgriff und die Sprühlanze 18 jeweils eine Steckaufnahme, nämlich hier die köcherförmigen Steckaufnahmen 16 und 17 vorgesehen, damit der Platzbedarf des Hochdruck-Reinigers 1 so gering wie möglich ist. Zudem bietet die zweite Steckaufnahme 17 die Möglichkeit, unterschiedliche Sprühlanzen 18 mitzuführen, wobei auch an dem Zusatzbehälter 12 eine für eine weitere Sprühlanze 18 geeignete Klemmaufnahme 22 (vgl. auch Fig. 4) vorgesehen sein kann.

In Fig. 2 ist die dementsprechende Seitenansicht dargestellt, wobei insbesondere die platzsparende Aufbewahrung der Zubehörteile zum Hochdruck-Reiniger 1 ersichtlich ist. Zum Einen ist dies die köcherartige Steckaufnahme 16 bzw. 17, deren Tiefe etwa der halben Länge der Waschpistole 10 bzw. Sprühlanze 18 entspricht, so daß diese auch bei geneigtem Transport des Hochdruck-Reinigers 1 sicher gelagert sind. Zudem ermöglicht die vertikale Ausrichtung der Steckaufnahmen 16, 17 bei der hier dargestellten Abstellposition des Hochdruck-Reinigers 1 einen schnellen Zugriff auf die Waschpistole 10. Wie ersichtlich, kann hierbei der zur besseren Übersichtlichkeit in Strich-Punkt-Linien dargestellte Druckschlauch 9 an der Waschpistole 10 angeschlossen bleiben. Die beiden Schlauchhaken 19 ragen hier zur Rückseite des Hochdruck-Reinigers 1 von dem Gehäuse 2 ab, um zwischen sich (vgl. Fig. 3) den Druckschlauch 9 aufgrund seiner Eigenelastizität aufzunehmen. Wie ersichtlich, sind die Steckaufnahmen 16, 17 bis auf die Ebene der Stützräder 5 heruntergezogen, so daß die Unterseite eine Art Stützfuß 20 für die Abstützung des Hochdruck-Reinigers 1 in der hier dargestellten Abstellposition zeigt. Es sei darauf hingewiesen, daß der Hochdruck-Reiniger 1 auch in einer waagrechten Lage betrieben werden kann.

In Fig. 3 ist die Rückansicht auf Hochdruck-Reiniger 1 gemäß den Fig. 1 und 2 gezeigt. Hieraus ist insbesondere das Einklemmen des strichpunktiert eingezeichneten Schlauches 9 ersichtlich, wobei dieser in der fixierten Position zwischen den beiden Schlauchhaken 19 eine etwa 8-förmige Gestalt einnimmt. Durch diese besonders einfache Halterung können einzelne Schlaufen des Druckschlauches 9 aus den Schlauchhaken 19 herausgezogen werden, ohne die Halterung der übrigen Schlaufen zwischen den Schlauchhaken 19 zu beeinträchtigen. Da zudem der Druckschlauch 9 an der Waschpistole 10 angeschlossen bleiben kann, ist eine besonders rasche Inbetriebnahme des Hochdruck-Reinigers 1 nach einem Transport möglich.

Desweiteren wird die besondere Art der Kabelaufnahme näher erläutert. Das Kabel 15 führt in Nähe des unteren Kabelhakens 14 zu dem Elektromotor 6 und nimmt üblicherweise die hier strichliert dargestellte rollenförmige Gestalt ein. In dieser Anordnung kann die Kabelrolle 15 über den unteren und oberen Kabelhaken 13, 14 gestülpt werden. Dann kann der obere Kabelhaken 13 aufgrund der verschiebbaren Befestigung des Zusatzbehälters 12 entsprechend dem Pfeil 23 nach oben geschoben werden, so daß die Kabelschlaufen innerhalb der Kabelhaken 13 und 14 formschlüssig gehalten werden. Wenn nun die gesamte Kabelrolle 15 wieder gelöst werden soll, kann der obere Kabelhaken 13 entgegen der Richtung des Pfeiles 23 nach unten geschoben werden, so daß die gesamte Kabelrolle 15 ohne Abwickeln über die Haken 13 und 14 abgenommen werden kann.

In Fig. 4 ist die verschiebbare Befestigung des oberen Kabelhakens 13 an den Rohren des Transportgriffes 11 näher gezeigt. Zur verschiebbaren Befestigung sind hier Klammern 21 vorgesehen, die die Rohre teilweise umgreifen. Das Paßspiel der Klammern 21 ist hierbei so gewählt, daß ohne zusätzlichen Kraftangriff der Kabelhaken 13 am Transportgriff 11 seine Position behält, jedoch noch leicht nach oben bzw. unten verschiebbar ist. Die Klammern 21 sind hier zugleich an dem Zusatzbehälter 12 vorgesehen, jedoch kann der relativ zum unteren Kabelhaken 14 verschiebbare obere Kabelhaken 13 auch an einem gesonderten Bauteil verschiebbar befestigt sein.

An der hier rechten Seite des Zusatzbehälters 12 ist zudem eine Klemmaufnahme 22 vorgesehen, in die eine weitere Sprühlanze 18 eingesteckt und mitgeführt werden kann, wie dies beispielsweise für die Fahrzeugwäsche sinnvoll ist, wenn neben der üblichen Sprühlanze 18, die in der Steckaufnahme 17 mitgeführt werden kann, eine abgekröpfte Sprühlanze zur Unterbodenreinigung eingesetzt werden soll.

In Fig. 5 ist eine Schnittdarstellung gemäß der Schnittlinie B-B in Fig. 2 dargestellt. Hieraus ist insbesondere die köcherartige Gestaltung der Steckaufnahmen 16 und 17 ersichtlich sowie die hakenförmige Gestaltung der beiden Schlauchhaken 19, in die der Druckschlauch 9 eingesteckt ist und aufgrund seiner Eigenelastizität sicher gehalten ist.

## Patentansprüche

1. Hochdruck-Reiniger (1) mit einer Hochdruck-Pumpe (7), die von einem Gehäuse (2) zumindest teilweise umgeben ist und mit einer Waschpistole (10), die mit der Hochdruck-Pumpe über einen Schlauch (9) verbunden ist, sowie an dem Gehäuse (2) wenigstens eine Steckaufnahme (16) für die Waschpistole (10) vorgesehen ist, dadurch gekennzeichnet, daß eine zweite Steckaufnahme (17) für eine an die Waschpistole (10) anschließbare Sprühlanze (18) an dem Gehäuse (2) ausgebildet ist und die beiden Steckaufnahmen (16, 17) symmetrisch an den Seitenkanten des Gehäuses (2) einstückig mit dem Gehäuse (2) bzw. dessen Gehäusehalbschalen (3, 4) als Kunststoffteil angeformt sind.

2. Hochdruck-Reiniger nach Anspruch 1, dadurch gekennzeichnet, daß die Steckaufnahme (16) bei aufgestelltem Hochdruck-Reiniger (1) vertikal ausgerichtet ist.

3. Hochdruck-Reiniger nach Anspruch 1 oder 2, dadurch gekennzeichnet, daß die Tiefe der Steckaufnahme(n) (16, 17) etwa die halbe Länge der Waschpistole (10) bzw. der Sprühlanze (18) beträgt.

4. Hochdruck-Reiniger nach einem der Ansprüche 1 bis 3, dadurch gekennzeichnet, daß die Unterseite der Steckaufnahmen (16, 17) in aufgestellter Position des Hochdruck-Reinigers (1) als Stützfuß (20) ausgebildet ist.

5. Hochdruck-Reiniger insbesondere nach Anspruch 1, dadurch gekennzeichnet, daß an einer Seitenfläche, insbesondere der Rückseite des Gehäuses (2) zwei voneinander beabstandete, einander zugewandte Schlauchhaken (19) zum Einstecken und Fixieren des Druckschlauches (9) vorgesehen sind.

6. Hochdruck-Reiniger nach Anspruch 5, dadurch gekennzeichnet, daß die Schlauchhaken (19) einstückig an dem Gehäuse (2) bzw. dessen Gehäusehalbschalen (3, 4) angeformt sind.

7. Hochdruck-Reiniger insbesondere nach Anspruch 1, wobei seitlich an dem Gehäuse (2) ein erster Kabelhaken (14) sowie ein nach oben abstehender Transportgriff (11) vorgesehen sind, dadurch gekennzeichnet, daß ein zweiter, vom ersten abgewandter Kabelhaken (13) an dem Transportgriff (11) zum Einstellen des Abstandes zwischen den beiden Kabelhaken (13, 14) verschiebbar befestigt ist.

8. Hochdruck-Reiniger nach Anspruch 7, dadurch gekennzeichnet, daß der zweite Kabelhaken (13) an einem Zusatzbehälter (12) für Reinigungschemikalien angeordnet ist, der an dem Transportgriff (11) verschiebbar befestigt ist.

9. Hochdruck-Reiniger nach Anspruch 8, dadurch gekennzeichnet, daß der Zusatzbehälter (12) an dem Transportgriff (11) mit dessen Rohre teilweise umfassenden Klammern (21) befestigt ist.

10. Hochdruck-Reiniger nach Anspruch 8 oder 9, dadurch gekennzeichnet, daß an der den Kabelhaken (13) gegenüberliegenden Seitenfläche des Zusatzbehälters (12) eine Klemmaufnahme (22) für eine weitere Sprühlanze (18) angeformt ist.

## Claims

1. High pressure cleaner (1) with a high pressure pump (7) which is at least partially surrounded by a housing (2), and with a wash gun (10) which is connected to the high pressure pump by a hose (9), wherein at least one plug-in receptacle (16) is provided on the housing (2) for the wash gun (10), characterized in that a second plug-in receptacle (17) is formed on the housing (2) for a spray lance (18) which can be connected to the spray gun (10), and in that the two plug-in receptacles (16, 17) are integrally moulded as plastics parts symmetrically at the side edges of the housing (2) or the housing half-shells (3, 4) thereof, respectively.

2. High pressure cleaner according to claim 1, characterized in that the plug-in receptacle (16) is vertically oriented when the high pressure cleaner (1) is in an upright position.

3. High pressure cleaner according to claim 1 or 2, characterized in that the depth of the plug-in receptacle(s) (16, 17) is approximately half the length of the wash gun (10) or the spray lance (18), respectively.

4. High pressure cleaner according to any of claims 1 to 3, characterized in that the bottom ends of the plug-in receptacles (16, 17) are formed as support feet (20), when the high pressure cleaner (1) is upright.

5. High pressure cleaner especially according to claim 1, characterized in that two mutually spaced hose hooks (19) facing towards each other are provided on a side surface, especially the rear side, of the housing (2), for insertion and fixing of the pressure hose (9).

6. High pressure cleaner according to claim 5, characterized in that the hose hooks (19) are moulded integrally with the housing (2) or the housing half-shells (3, 4) thereof, respectively.

7. High pressure cleaner especially according to claim 1, wherein a first cable hook (14) and an upstanding transport handle (11) are provided on a side of the housing (2), characterized in that a second cable hook (13) averted from the first is movably fixed on the transport handle (11) for adjusting the spacing between the two cable hooks (13, 14).

8. High pressure cleaner according to claim 7, characterized in that the second cable hook (13) is arranged on an auxiliary container (12) for cleaning chemicals, which is slidably fixed on the transport handle (11).

9. High pressure cleaner according to claim 8, characterized in that the auxiliary container (12) is fixed on the transport handle (11) by clips (21) partially surrounding the tubes thereof.

10. High pressure cleaner according to claim 8 or 9, characterized in that a clip receptacle (22) for a further spray lance (18) is formed on the side face of the auxiliary container (12) opposed to the cable hook (13).

## Revendications

1. Nettoyeur à haute pression (1), comprenant une pompe à haute pression (7) qui est entourée au moins partiellement par un carter (2), et comprenant un pistolet de lavage (10) qui est relié à la pompe à haute pression par l'intermédiaire d'un tuyau souple (9), au moins un logement d'emboîtement (16) pour le pistolet de lavage (10) étant prévu sur le carter (2), **caractérisé** en ce qu'un second logement d'emboîtement (17) est configuré sur le carter (2) pour une lance de pulvérisation (18) qui peut être raccordée au pistolet de lavage (10), et les deux logements d'emboîtement (16, 17) sont formés en symétrie sur les deux bords latéraux du carter (2), d'un seul tenant avec le carter (2) ou encore ses demi-coques de carter (3, 4) en matière plastique.

2. Nettoyeur à haute pression selon la revendication 1, **caractérisé** en ce que le logement d'emboîtement (16) est orienté verticalement lorsque le nettoyeur à haute pression (1) est dressé.

3. Nettoyeur à haute pression selon la revendication 1 ou 2, **caractérisé** en ce que la profondeur des logements d'emboîtement (16, 17) est égale à environ la moitié de la longueur du pistolet de lavage (10) ou, respectivement, de la lance de pulvérisation (18).

4. Nettoyeur à haute pression selon une des revendications 1 à 3, **caractérisé** en ce que le dessous des logements d'emboîtement (16, 17) est conçu comme pied d'appui (20) en position dressée du nettoyeur à haute pression (1).

5. Nettoyeur à haute pression, notamment selon la revendication 1, **caractérisé** en ce que deux crochets pour tuyau (19), mutuellement distants et tournés l'un vers l'autre, sont prévus sur une face latérale, notamment sur le côté arrière du carter (2), pour emboîter et fixer en position le tuyau souple de pression (9).

6. Nettoyeur à haute pression selon la revendication 5, **caractérisé** en ce que les crochets pour tuyau (19) sont formés d'un seul tenant sur le carter (2) ou encore ses demi-coques de carter (3, 4).

7. Nettoyeur à haute pression, notamment selon la revendication 1, un premier crochet pour câble (14) ainsi qu'une poignée de transport (11) dépassant vers le haut étant prévus latéralement sur le carter (2), **caractérisé** en ce qu'un second crochet pour câble (13), opposé au premier, est fixé sur la poignée de transport (11), à coulissement afin de régler la distance entre les deux crochets pour câble (13, 14).

8. Nettoyeur à haute pression selon la revendication 7, **caractérisé** en ce que le second crochet pour câble (13) est disposé sur un réservoir auxiliaire (12) pour des produits chimiques de nettoyage, qui est fixé à coulissement sur la poignée de transport (11).

9. Nettoyeur à haute pression selon la revendication 8, **caractérisé** en ce que le réservoir auxiliaire (12) est fixé sur la poignée de transport (11) par des attaches (21) embrassant partiellement les tubes de cette dernière.

10. Nettoyeur à haute pression selon la revendication 8 ou 9, **caractérisé** en ce qu'un logement de serrage (22) pour une lance de pulvérisation (18) supplémentaire est formé sur la face latérale du réservoir auxiliaire (12) qui est opposée au crochet pour câble (13).
